# EUROPÄISCHE PATENTSCHRIFT

(11) **EP 0 334 040 B1**
(45) Veröffentlichungstag und Bekanntmachung des Hinweises auf die Patenterteilung: **26.08.1992**
(21) Anmeldenummer: 89103043.9
(22) Anmeldetag: 22.02.1989
(51) Int. Cl.: F01C 1/14, F04C 2/14

(54) **Zahnradmaschine (Pumpe oder Motor)**
Gear machine (pump or motor)
Machine à engrenages (pompe ou moteur)

(30) Priorität: 23.03.1988 DE 3809721
(43) Veröffentlichungstag der Anmeldung: 27.09.1989
(73) Patentinhaber: ROBERT BOSCH GMBH, 70442 Stuttgart (DE)
(72) Erfinder: Nonnenmacher, Gerhard, Dipl.-Ing., D-7015 Korntal-Münchingen (DE)

(56) Entgegenhaltungen:
- EP-A- 0 149 446
- CH-A- 376 776
- DE-A- 3 246 685
- DE-B- 2 242 269
- US-A- 3 303 792

## Beschreibung

### Stand der Technik

Die Erfindung geht aus von einer Zahnradpumpe oder einem Zahnradmotor nach der Gattung des Hauptanspruchs, wie sie zum Beispiel in DE-B 22 42 269 gezeigt sind. Aus der EP-A 0 149 446 ist ein Drehkolbenverdichter bekannt geworden mit mindestens zwei Rotoren als Haupt- und Nebenläufer und mit schraubenlinienförmig gewundenen Zahnlücken bzw. Zahnrädern. Die unterschiedliche Zähnezahl der Rotoren bei etwa gleichem Außen- und Innendurchmesser kommt dadurch zustande, daß sich das Zahnprofil des Hauptläufers im wesentlichen konvex und außerhalb des Wälzläufers befindet, die Zahnflanke des Nebenläufers im wesentlichen konkav und sich innerhalb des Wälzkreises befindet. Eine derartige Maschine ist als Zahnradpumpe oder Zahnradmotor nicht geeignet. Ein ähnliche Schraubenrotormaschine ist aus der DE-A 32 46 685 bekannt geworden. Auch diese Maschine ist, da ebenfalls als Drehkolbenverdichter für Gase konzipiert, ebenfalls nicht als Zahnradpumpe oder -motor verwendbar.

### Vorteile der Erfindung

Die erfindungsgemäße Zahnradpumpe bzw. der erfindungsgemäße Zahnradmotor mit den kennzeichnenden Merkmalen des Hauptanspruchs haben demgegenüber den Vorteil, daß - abgesehen davon, daß sie Flüssigkeitsmaschinen sind - das hydraulische Moment so auf die beiden Zahnräder aufgeteilt wird, daß ein möglichst hoher Anteil direkt am treibenden Zahnrad entsteht. Dadurch wird der hydraulisch-mechanische Wirkungsgrad verbessert.

Dies gilt insbesondere für Betriebszustände, in denen mechanische Verluste vorherrschen, beispielsweise für den Anlaufvorgang von Zahnradmotoren.

### Zeichnung

Ein Ausführungsbeispiel der Erfindung ist in schematischer Darstellung in der Zeichnung wiedergegeben.

### Beschreibung der Erfindung

Die Zahnradmaschine weist in bekannter Weise ein treibendes Zahnrad 10 und ein getriebenes Zahnrad 11 auf. Trotz unverändertem Achsabstand und gleichem Kopfkreisdurchmesser K hat das getriebene Zahnrad 11 zwei Zähne mehr als das treibende Zahnrad 10. Durch diesen Unterschied verschiebt sich der Wälzpunkt W aus der Mitte, und der Eingriff am getriebenen Zahnrad 11 wandert in Richtung Kopfkreis, wobei dessen Drehmoment kleiner wird, und am treibenden Rad 10 in Richtung Fußkreis F, wodurch dessen Drehmoment größer wird. Dank dem direkteren Fluß der durchgesetzten Leistung erhält man einen verbesserten hydraulisch-mechanischen Wirkungsgrad.

Bei Evolventenverzahnungen wird zu diesem Zweck das treibende Zahnrad 10 nach plus, das getriebene Zahnrad 11 nach minus korrigiert. Dabei bleiben die Zahnräder auch bei unterschiedlicher Zähnezahl abwälzfähig. Durch die Forderung nach identischem Kopfkreisdurchmesser beider Räder sind die geometrischen Möglichkeiten der Evolventenverzahnung beschränkt. Spitz werdende Zähne am teibenden Rad und Unterschnittneigung am getriebenen Rad bilden die Grenzen.

Besonders vorteilhaft ist die Kombination mit der Verwendung einer geeigneten, nichtevolventischen Verzahnung. Man erhält dadurch mehr Möglichkeiten für die Gestaltung der Zahnform. Zweckmäßig ist beispielsweise als Eingriffslinie die Kombination zweier logarithmischer Spiralen um die Radmittelpunkte. Mit einer solchen Verzahnung lassen sich Zähnezahldifferenzen von mindestens zwei bei üblichem Kopfkreisdurchmesser darstellen.

## Patentansprüche

1. Zahnradpumpe oder -motor mit im Außeneingriff kämmenden Zahnrädern (10, 11) mit gleichem Außendurchmesser und ungefähr gleichem Fußkreisdurchmesser, dadurch gekennzeichnet, daß das getriebene Zahnrad (11) trotz unverändertem Achsabstand zum treibenden Rad (10) gegenüber zwei im Außeneingriff kämmenden Zahnrädern mit gleichem Außendurchmesser, ungefähr gleichem Fußkreisdurchmesser und mit gleicher Zähnezahl eine größere Anzahl von Zähnen hat als das treibende Rad (10), das eine Profilverschiebung nach außen aufweist.

2. Maschine nach Anspruch 1, dadurch gekennzeichnet, daß bei evolventenverzahnten Zahnrädern die unterschiedliche Zähnezahl durch Profilverschiebung des getriebenen Rades nach innen und durch Profilverschiebung des treibenden Rades nach außen verwirktlicht wird.

3. Maschine nach Anspruch 1, dadurch gekennzeichnet, daß die Eingriffslinie (E) nichtevolventisch ist.

4. Maschine nach Anspruch 1 und/oder 3, dadurch gekennzeichnet, daß die Eingriffslinie (E) aus logarithmischen oder archimedischen Spiralen um die Radmittelpunkte zusammengesetzt ist.

## Claims

1. Gear pump or motor having externally meshing gears (10, 11) of the same outside diameter and approximately the same root circle diameter, characterised in that the driven gear (11), despite an unaltered centre distance from the driving gear (10), has a larger number of teeth than the driving gear (10) compared with two externally meshing gears of the same outside diameter, approximately the same root circle diameter and the same number of teeth, which driving gear (10) has a profile displacement to the outside.

2. Machine according to Claim 1, characterised in that, in the case of gears having an involute tooth system, the different number of teeth is realised by profile displacement of the driven gear to the inside and by profile displacement of the driving gear to the outside.

3. Machine according to Claim 1, characterised in that the meshing line (E) is non-involute.

4. Machine according to Claim 1 and/or 3, characterised in that the meshing line (E) is composed of logarithmic or Archimedean spirals about the gear centre points.

## Revendications

1.- Pompe ou moteur à engrenages avec des engrenages (10, 11) engrenant en prises externes, avec le même diamètre externe et à peu près le même diamètre de cercle de pied, caractérisé en ce que l'engrenage entraîné (11), bien que sa distance entre axes à la roue d'entraînement (10) soit inchangée par rapport à deux engrenages engrenant en prises externes avec le même diamètre externe, à peu près le même diamètre de cercle de pied et le même nombre de dents, a un nombre de dents plus grand que la roue d'entraînement (10), qui comporte un décalage du profil vers l'extérieur.

2.- Machine selon la revendication 1, caractérisée en ce que dans le cas d'engrenages à dentures en développantes, le nombre de dents différent est obtenu par décalage du profil de la roue entraînée vers l'intérieur et par décalage du profil de la roue d'entraînement vers l'extérieur.

3.- Machine selon la revendication 1, caractérisée en ce que la ligne d'engrènement (E) n'est pas en développante.

4.- Machine selon la revendication 1 et/ou la revendication 3, caractérisée en ce que la ligne d'engrènement (E) est composée de spirales logarithmiques ou bien de spirales d'Archimède autour du centre de la roue.
